# FASCICULE DE BREVET EUROPEEN

(11) **EP 1 175 844 B1**
(45) Date de publication et mention de la délivrance du brevet: **06.10.2004**
(21) Numéro de dépôt: 00202549.2
(22) Date de dépôt: 19.07.2000
(51) Int. Cl.: A44C 5/10

(54) **Bracelet à maillons articulés**
Uhrarmband mit angelenkten Gliedern
Watchband with hinged chain links

(43) Date de publication de la demande: 30.01.2002
(73) Titulaire: Montres Rado S.A., 2543 Lengnau b. Biel (CH)
(72) Inventeur: Günster, Armin, 2543 Lengnau (CH); Bach, Michael, 2505 Biel (CH); Bolzt, Sébastien, 2740 Moutier (CH); Guerry, Christophe, 4625 Oberbuchsiten (CH)
(74) Mandataire: Ravenel, Thierry Gérard Louis

(56) Documents cités:
- EP-A- 0 321 036
- EP-A- 0 749 709
- CH-A- 558 639
- CH-A- 661 416
- US-A- 4 716 631
- US-A- 5 197 274

## Description

La présente invention est relative à un bracelet à maillons articulés comprenant une première rangée de maillons latéraux marquant le premier bord du bracelet, une deuxième rangée de maillons latéraux marquant le second bord du bracelet, les maillons de cette deuxième rangée étant alignés sur les maillons de la première, deux maillons alignés définissant un pas du développement longitudinal du bracelet, et au moins une troisième rangée de maillons centraux intercalés entre les maillons des première et deuxième rangées et décalés d'un demi-pas par rapport aux maillons desdites première et deuxième rangées, chaque maillon des première et deuxième rangées comportant d'une part et respectivement des premier et deuxième trous disposés en alignement avec un troisième trou traversant percé dans un premier maillon de la troisième rangée et d'autre part et respectivement des quatrième et cinquième trous disposés en alignement avec un sixième trou traversant percé dans un second maillon de la troisième rangée, ce second maillon jouxtant le premier, une première barrette étant engagée dans les premier, deuxième et troisième trous et une seconde barrette étant engagée dans les quatrième, cinquième et sixième trous.

Un assemblage de maillons tel que décrit au paragraphe ci-dessus est donné comme art antérieur dans le document US 5,197,274. Cet assemblage comporte trois rangées de maillons, notamment une rangée supérieure, une rangée centrale et une rangée inférieure. Les maillons des rangées supérieure et inférieure sont alignés alors que les maillons de la rangée centrale sont décalés par rapport aux maillons des autres rangées. Chaque maillon de la rangée centrale est percé de deux trous traversants et chaque maillon des rangées supérieure et inférieure est percé de deux trous, l'un traversant et l'autre borgne. D'une part, un trou traversant d'un premier maillon de la rangée centrale est aligné avec deux trous traversants percés respectivement dans un maillon de la rangée supérieure et dans un maillon de la rangée inférieure, d'où il résulte trois trous alignés dans lesquels est engagée une première barrette retenue dans le maillon de la rangée centrale par un manchon à étranglement. D'autre part, un trou traversant d'un second maillon de la rangée centrale est aligné avec deux trous borgnes percés respectivement dans le maillon de la rangée supérieure et dans le maillon de la rangée inférieure, d'où il résulte trois trous alignés dans lesquels est engagée une seconde barrette retenue par chassage dans chacun des maillons des rangées supérieure et inférieure.

L'assemblage décrit ci-dessus présente cependant plusieurs inconvénients. On notera d'abord que la retenue par étranglement de la première barrette dans le premier maillon de la rangée centrale exerce une contrainte mécanique non négligeable sur ce maillon, ce qui peut le faire éclater s'il est fait en matière friable et cassante, par exemple de la céramique. On notera encore que le chassage de la second barrette dans chacun des seconds maillons des rangées supérieure et inférieure exerce sur ces derniers une contrainte encore plus accentuée de telle sorte qu'ils peuvent également voler en éclat lors de cette opération si, comme on l'a déjà dit, ces maillons sont faits en une matière friable et cassante. On notera enfin que le chassage n'est pas considéré comme une retenue suffisamment sûre puisqu'à la suite de mouvements exercés sur le bracelet, la barrette peut être déchassée de ses sièges.

Pour remédier aux inconvénients cités au paragraphe ci-dessus le document US 5,197,274 cité plus haut propose de visser les barrettes dans les maillons d'une rangée latérale et de les maintenir bloqués au moyen de goujons vissés dans l'autre rangée latérale. Cette construction est compliquée tant par le nombre de pièces qu'elle nécessite que par le temps qui doit être consacré à l'assemblage du bracelet, sans compter le risque toujours présent de dévissage du goujon ce qui oblige alors de le bloquer par de la colle. En fait, il est apparu au déposant de la présente invention qu'une des barrettes en question pouvait très bien être vissée directement dans les maillons alignés des deux rangées latérales.

En conclusion de ce qui précède, et en relation avec le premier paragraphe de cette description, la présente invention est remarquable en ce sens que la seconde barrette est filetée au moins à ses extrémités pour être vissée dans des taraudages pratiqués dans les quatrième et cinquième trous percés respectivement dans les maillons des première et deuxième rangées.

La présente invention est aussi remarquable par le procédé d'assemblage des différents éléments constituant le bracelet, procédé qui sera décrit en détail dans la description qui va suivre.

Les caractéristiques et avantages de l'invention ressortiront maintenant de la description qui va suivre, faite en regard du dessin annexé et donnant à titre explicatif, mais nullement limitatif, une forme avantageuse de réalisation de l'invention, dessins dans lesquels :
- la figure 1 est une vue en perspective du bracelet de l'invention, et
- la figure 2 est une coupe vue en plan d'une partie du bracelet montré en figure 1.

Comme on le voit sur les figures 1 et 2, le bracelet 1 à maillons articulés 3, 5, 17, 18, 7, 16 comprend une première rangée 2 de maillons latéraux 3, 17 qui marquent le premier bord du bracelet 1. Le bracelet 1 comporte encore une deuxième rangée 4 de maillons latéraux 5, 18 qui marquent le second bord du bracelet 1. Les figures 1 et 2 montrent que les maillons des première et deuxième rangées sont alignés l'un par rapport à l'autre, deux maillons alignés, par exemple les maillons 3 et 5, définissant un pas du développement longitudinal du bracelet. Le bracelet 1 comporte enfin au moins une troisième rangée 6 de maillons centraux 7, 16 qui sont intercalés entre les maillons des première et deuxième rangées et qui sont décalés d'un demi-pas par rapport aux maillons desdites première et deuxième rangées.

On remarquera qu'ici une seule rangée de maillons centraux est représentée. Sans qu'il soit nécessaire de le montrer, on comprendra qu'on pourrait avoir d'autres rangées de maillons centraux, par exemple trois rangées au lieu d'une seule ou encore cinq rangées au lieu d'une seule. Dans le cas de trois rangées de maillons centraux, on aurait dans l'ordre un premier maillon latéral, un deuxième maillon central décalé par rapport au premier, un troisième maillon central en phase avec le premier, un quatrième maillon central décalé par rapport au premier et un cinquième maillon latéral en phase avec le premier, l'essentiel à prendre en compte étant un nombre impair de rangées de maillons centraux décalés les uns par rapport aux autres.

Comme le montre la figure 2, chaque maillon aligné des première et deuxième rangées, par exemple les maillons 3 et 5, comporte d'une part et respectivement des premier et deuxième trous 8 et 9 disposés en alignement avec un troisième trou traversant 10 percé dans un premier maillon 7 de la troisième rangée 6. Chaque maillon aligné des première et deuxième rangées, par exemple les maillons 3 et 5, comporte d'autre part et respectivement des quatrième et cinquième trous 11 et 12 disposés en alignement avec un sixième trou traversant 13 percé dans un second maillon 16 de la troisième rangée 6, ce second maillon 16 jouxtant le premier maillon 7.

Enfin, une première barrette 14 est engagée dans les premier, deuxième et troisième trous 8, 9 et 10 et une seconde barrette 15 est engagée dans les quatrième, cinquième et sixième trous 11, 12 et 13.

Comme le montre toujours la figure 2, l'invention est remarquable et originale par le fait que la seconde barrette 15 est filetée au moins à ses extrémités pour être vissée dans des taraudages pratiqués dans les quatrième et cinquième trous 11 et 12 qui sont percés respectivement dans les maillons 3 et 5 des première et deuxième rangées 2 et 4. La liaison entre deux maillons latéraux 3 et 5, entre lesquels est intercalé un maillon central 16, est ainsi réalisée au moyen d'une simple barrette 15 filetée au moins dans ses extrémités et vissée dans des taraudages pratiqués dans les trous 11 et 12 percés dans les maillons latéraux 3 et 5. On a obtenu ainsi une première section ou un premier pas du bracelet.

La figure 2 montre une seconde section du bracelet, de même facture, et qui comprend l'assemblage des deux maillons latéraux 17 et 18 entre lesquels prend place le maillon central 7. Les moyens d'assemblage comprennent ici la barrette vissée 19.

Les deux sections du bracelet qu'on vient de décrire sont assemblées au moyen d'une barrette 14 comme le montre la figure 2. On peut utiliser une barrette à ressort comme présentée sur la figure. Cette barrette comporte en sa partie centrale un ressort (non représenté) qui agit sur deux têtes mobiles 20 et 21. Quand la barrette 14 est en place, les têtes 20 et 21 sont projetées dans les trous 8 et 9 des maillons 3 et 5. On a ainsi rendu solidaires les deux sections tout en permettant l'articulation de l'une sur l'autre.

La figure 2 montre que les premier et deuxième trous 8 et 9 sont traversants ce qui permet, en repoussant les têtes 20 et 21 de la barrette 14 au moyen d'un petit outil, de désassembler les première et seconde sections pour allonger ou raccourcir à volonté la longueur du bracelet. Sur un bracelet habituel (voir figure 1), on s'arrangera pour qu'au moins certains maillons (par exemple trois ou quatre maillons situés du côté du fermoir du bracelet) constituant les première et deuxième rangées comprennent des trous traversants 8 et 9, alors que les maillons suivants seront pourvus de trous borgnes, cela étant mis en oeuvre dans un but esthétique de cacher ces trous suivants au regard. Bien sûr qu'une fois montées, les sections équipées de maillons à trous borgnes ne seront plus démontables.

Si l'on revient maintenant aux quatrième et cinquième trous taraudés 11 et 12 dans les maillons 3 et 5 des première et deuxième rangée 2 et 4, on observera que ces trous peuvent être borgnes ou traversants. Pour des raisons d'esthétique et comme cela est montré en figure 2, on préférera des trous borgnes, auquel cas la barrette 15 peut être filetée soit dans toute sa longueur, soit seulement à ses extrémités. Dans le cas cependant où l'on opterait pour des trous taraudés 11 et 12 traversants, on n'utilisera que des barrettes 15 filetées à leurs extrémités seulement pour éviter tout dévissage intempestif desdites barrettes 15.

Pour réaliser les maillons composant le bracelet de l'invention un vaste éventail de matières peut être envisagé, par exemple de l'acier. Cette construction cependant est particulièrement bien adaptée si les maillons qui constituent les première, deuxième et troisième rangées 2, 4 et 6 sont réalisés en céramique injectée.

Sans entrer dans les détails, on mentionnera ici que pour exécuter un maillon en céramique injectée, on utilise une poudre de céramique à laquelle on mélange un liant plastique. Cette matière composite est alors injectée dans un moule qui est chauffé dans le but de se débarrasser du liant plastique. La pièce obtenue est alors fritée à haute température pour obtenir la cohésion de la poudre de céramique, puis le maillon attendu. Ceci permet donc, non seulement d'obtenir les contours voulus du maillon, mais encore les trous percés dans ce maillon qu'ils soient traversants ou borgnes, taraudés ou lisses.

Visser une barrette filetée 15 dans les trous taraudés 11 et 12 des maillons latéraux 3 et 5 n'exerce sur ces derniers aucune contrainte mécanique qui pourrait les faire éclater s'ils sont faits en céramique. Il en va de même de la barrette à ressort 14 qui n'exerce, une fois en place, aucune contrainte sur les mêmes maillons. L'utilisation de céramique injectée permet aussi de produire des maillons réalisés selon l'invention sans avoir recours à un usinage mécanique quelconque ce qui est coûteux lorsqu'on utilise un tel matériau.

On mentionnera encore que la construction proposée est très économique par la simplicité et le peu de pièces qu'elle met en oeuvre soit des maillons latéraux tous fabriqués de la même façon, des maillons centraux, des barrettes à ressort et des barrettes filetées.

On terminera cette description en exposant le procédé d'assemblage du bracelet de l'invention. On se référera pour cela à la figure 2.

On commence par fournir un maillon latéral 3 pour débuter la première rangée 2, puis on visse dans le trou taraudé 11 de ce maillon la seconde barrette 15 filetée au moins à ses deux extrémités. On fournit ensuite un premier maillon central 16 pour débuter la première rangée 6, puis on enfile par son extrémité libre la seconde barrette 15 dans un des deux trous 13 du maillon central. On fournit enfin un maillon latéral 5 pour débuter la deuxième rangée 4, puis on visse, en le faisant pivoter, ce maillon latéral sur la seconde barrette 15 en introduisant la partie filetée de cette dernière dans le trou taraudé 12 du même maillon latéral. On a ainsi réalisé une première section du bracelet.

On assemble une seconde section de la même manière que celle qui vient d'être décrite, cette seconde section étant elle aussi composée de deux maillons latéraux 17 et 18, d'un second maillon central 7, ces trois maillons étant reliés ensemble par une barrette vissée 19. On introduit alors dans un trou traversant 10 du second maillon central 7 une barrette à ressort 14.

On assemble enfin les première et seconde sections en faisant pénétrer le second maillon central 7 de la seconde section dans l'espace défini par les deux maillons latéraux 3 et 5 et le maillon central 16 de la première section. Les têtes 20 et 21 que comporte la barrette à ressort 14 pénètrent alors dans les premier et deuxième trous 8 et 9 qui équipent respectivement les maillons latéraux 3 et 5 de la première section.

Finalement on assemble de la même manière d'autre sections jusqu'à obtenir la longueur désirée du bracelet.

Les figures 1 et 2 montrent en outre comment le bracelet ainsi assemblé peut être relié à un fermoir par exemple. A cet effet, la figure 2 montre un maillon 25 étendu sur toute la longueur du bracelet et percé d'un trou 26 destiné à recevoir une barrette finale (non représentée) traversant aussi une portion du fermoir (non représenté). Ce maillon 25 est articulé sur un maillon central 22 au moyen d'une barrette à ressort 23. Le maillon central 22 est articulé à son tour sur les maillons latéraux 17 et 18 au moyen d'une barrette à ressort 24.

## Revendications

1. Bracelet (1) à maillons articulés comprenant une première rangée (2) de maillons latéraux (3, 17) marquant le premier bord du bracelet, une deuxième rangée (4) de maillons latéraux (5, 18) marquant le second bord du bracelet, les maillons de cette deuxième rangée étant alignés sur les maillons de la première, deux maillons alignés définissant un pas du développement longitudinal du bracelet, et au moins une troisième rangée (6) de maillons centraux (7, 16) intercalés entre les maillons des première et deuxième rangées et décalés d'un demi-pas par rapport aux maillons desdites première et deuxième rangées, chaque maillon des première et deuxième rangées comportant d'une part et respectivement des premier (8) et deuxième (9) trous disposés en alignement avec un troisième trou (10) traversant percé dans un premier maillon (7) de la troisième rangée (6) et d'autre part et respectivement des quatrième (11) et cinquième (12) trous disposés en alignement avec un sixième trou (13) traversant percé dans un second maillon (16) de la troisième rangée (6), ce second maillon (16) jouxtant le premier (7), une première barrette (14) étant engagée dans les premier (8), deuxième (9) et troisième (10) trous et une seconde barrette (15) étant engagée dans les quatrième (11), cinquième (12) et sixième (13) trous, **caractérisé par le fait que** la seconde barrette (15) est filetée au moins à ses extrémités pour être vissée dans des taraudages pratiqués dans les quatrième (11) et cinquième (12) trous percés respectivement dans les maillons (3, 5) des première (2) et deuxième (4) rangées.

2. Bracelet selon la revendication 1, **caractérisé par le fait que** la première barrette (14) est une barrette à ressort.

3. Bracelet selon la revendication 1, **caractérisé par le fait que** les premier (8) et deuxième (9) trous sont traversants au moins sur certains maillons constituant les première (2) et deuxième (4) rangées.

4. Bracelet selon la revendication 1, **caractérisé par le fait que** les quatrième (11) et cinquième (12) trous sont traversants.

5. Bracelet selon la revendication 1, **caractérisé par le fait que** les quatrième (11) et cinquième (12) trous sont borgnes.

6. Bracelet selon la revendication 1, **caractérisé par le fait que** la seconde barrette (15) est filetée sur toute sa longueur.

7. Bracelet selon la revendication 1, **caractérisé par le fait que** les maillons des première (2), deuxième (4) et troisième (6) rangées sont réalisés en céramique injectée.

8. Procédé d'assemblage du bracelet (1) défini en revendication 1, **caractérisé par le fait qu'**il comporte la succession des étapes suivantes :
- on fournit un maillon latéral (3) pour débuter la première rangée (2) et on visse dans le trou taraudé (11) dudit maillon la second barrette (15) filetée au moins à ses extrémités,
- on fournit un premier maillon central (16) pour débuter la troisième rangée (6) et on enfile par son extrémité libre la seconde barrette (15) dans un (13) des deux trous du maillon central,
- on fournit un maillon latéral (5) pour débuter la deuxième rangée (4) et on visse, en le faisant pivoter, ledit maillon latéral sur la seconde barrette (15) en introduisant la partie filetée de cette dernière dans le trou taraudé (12) du même maillon latéral, une première section du bracelet étant ainsi réalisée,
- on assemble une seconde section de la même manière que celle qui vient d'être décrite, cette seconde section étant elle aussi composée de deux maillons latéraux (17, 18), d'un second maillon central (7), ces maillons étant liés ensemble par une barrette vissée (19), et on introduit dans un trou traversant (10) du second maillon central (7) une barrette à ressort (14),
- on assemble les première et seconde sections en faisant pénétrer le second maillon central (7) de la seconde section dans l'espace défini par les deux maillons latéraux (3, 5) et le maillon central (16) de la première section, les têtes (20, 21) que comporte la barrette à ressort (14) pénétrant alors dans les premier (8) et deuxième (9) trous équipant respectivement les maillons latéraux (3, 5) de la première section, et
- on assemble de la même manière d'autres sections jusqu'à obtenir la longueur désirée du bracelet.

## Claims

1. Wristband (1) with articulated links including a first row (2) of lateral links (3, 17) marking the first edge of the wristband, a second row (4) of lateral links (5, 18) marking the second edge of the wristband, the links of this second row being aligned on the links of the first, two aligned links defining a pitch of the longitudinal development of the wristband, and at least a third row (6) of central links (7, 16) inserted between the links of the first and second rows and offset by a half-pitch with respect to the links of said first and second rows, each link of the first and second rows including on the one hand respectively first (8) and second (9) holes disposed in alignment with a third through hole (10) made in a first link (7) of the third row (6) and on the other hand, respectively fourth (11) and fifth (12) holes disposed in alignment with a sixth through hole (13) made in a second link (16) of the third row (6), this second link (16) being contiguous with the first (7), a first bar (14) being engaged in the first (8), second (9) and third (10) holes and a second bar (15) being engaged in the fourth (11), fifth (12) and sixth (13) holes, **characterised in that** the second bar (15) is threaded at least at its ends to be screwed into internal screw threads made in the fourth (11) and fifth (12) holes made respectively in the links (3, 5) of the first (2) and second (4) rows.

2. Wristband according to claim 1, **characterised in that** the first bar (14) is a spring bar.

3. Wristband according to claim 1, **characterised in that** the first (8) and second (9) holes are through holes at least on certain links forming the first (2) and second (4) rows.

4. Wristband according to claim 1, **characterised in that** the fourth (11) and fifth (12) holes are through holes.

5. Wristband according to claim 1, **characterised in that** the fourth (11) and fifth (12) holes are blind holes

6. Wristband according to claim 1, **characterised in that** the second bar (15) is threaded over its entire length.

7. Wristband according to claim 1, **characterised in that** the links of the first (2), second (4) and third (6) rows are made of injected ceramics

8. Method for assembling the wristband (1) defined in claim 1, **characterised in that** it includes the following succession of steps :
- a lateral link (3) is provided to begin the first row (2), then the second bar (15) which is threaded at least at its ends, is screwed into the threaded hole (11) of said link,
- a first central link (16) is provided to begin the third row (6), and the second bar (15) is placed, via its free end, into one of the two holes (13) of the central link,
- a lateral link (5) is provided to begin the second row (4), and said lateral link is screwed, by being pivoted, onto the second bar (15), by inserting the threaded part of the latter into the threaded hole (12) of the same lateral link, a first section of the wristband thus being made,
- a second section is assembled in the same way as just described, this second section also being formed of two lateral links (17, 18) a second central link (7), these three links being connected to each other by a screwed bar (19), and a spring bar (14) is introduced into a through hole (10) of the second central link (7),
- the first and second sections are assembled by causing the second central link (7) of the second section to penetrate the space defined by the two lateral links (3, 5) and central link (16) of the first section, the heads (20, 21) of the spring bar (14) then penetrating the first (8) and second (9) holes respectively of the lateral links (3, 5) of the first section, and
- other sections are assembled in the same way until the desired wristband length is obtained.

## Patentansprüche

1. Armband (1) mit aneinander angelenkten Gliedern, mit einer ersten Reihe (2) seitlicher Glieder (3, 17), die den ersten Rand des Armbandes bezeichnen, einer zweiten Reihe (4) seitlicher Glieder (5, 18), die den zweiten Rand des Armbandes bezeichnen, wobei die Glieder dieser zweiten Reihe auf die Glieder der ersten ausgerichtet sind und zwei aufeinander ausgerichtete Glieder eine Schrittweite der longitudinalen Erstreckung des Armbandes definieren, und wenigstens eine dritten Reihe (6) mittlerer Glieder (7, 16), die zwischen die Glieder der ersten und der zweiten Reihe eingefügt und in Bezug auf die Glieder der ersten und der zweiten Reihe um eine halbe Schrittweite versetzt sind, wobei jedes Glied der ersten und der zweiten Reihe einerseits ein erstes Loch (8) bzw. ein zweites Loch (9) aufweist, die in Ausrichtung auf ein drittes Durchgangsloch (10) angeordnet sind, das durch ein erstes Glied (7) der dritten Reihe (6) verläuft, und andererseits ein viertes Loch (11) bzw. ein fünftes Loch (12) aufweist, die in Ausrichtung auf ein sechstes Durchgangsloch (13) angeordnet sind, das durch ein zweites Glied (16) der dritten Reihe (6) verläuft, wobei dieses zweite Glied (16) an das erste (7) angrenzt, wobei in dem ersten Loch (8), dem zweiten Loch (9) und dem dritten Loch (10) ein erster Steg (14) in Eingriff ist und in dem vierten Loch (11), dem fünften Loch (12) und dem sechsten Loch (13) ein zweiter Steg (15) in Eingriff ist, **dadurch gekennzeichnet, dass** der zweite Steg (15) wenigstens an seinen Enden mit einem Gewinde versehen ist, um in Innengewinde geschraubt zu werden, die in dem vierten Loch (11) und in dem fünften Loch (12) ausgebildet sind, die durch die Glieder (3, 5) der ersten Reihe (2) bzw. der zweiten Reihe (4) verlaufen.

2. Armband nach Anspruch 1, **dadurch gekennzeichnet, dass** der erste Steg (14) ein Federsteg ist.

3. Armband nach Anspruch 1, **dadurch gekennzeichnet, dass** das erste Loch (8) und das zweite Loch (9) Durchgangslöcher wenigstens in bestimmten Gliedern, die die erste Reihe (2) und die zweite Reihe (4) bilden, sind.

4. Armband nach Anspruch 1, **dadurch gekennzeichnet, dass** das vierte Loch (11) und das fünfte Loch (12) Durchgangslöcher sind.

5. Armband nach Anspruch 1, **dadurch gekennzeichnet, dass** das vierte Loch (11) und das fünfte Loch (12) Blindlöcher sind.

6. Armband nach Anspruch 1, **dadurch gekennzeichnet, dass** der zweite Steg (15) auf seiner gesamten Länge ein Gewinde aufweist.

7. Armband nach Anspruch 1, **dadurch gekennzeichnet, dass** die Glieder der ersten Reihe (2), der zweiten Reihe (4) und der dritten Reihe (6) aus Spritzkeramik hergestellt sind.

8. Verfahren zum Zusammenfügen eines Armbandes (1) nach Anspruch 1, **dadurch gekennzeichnet, dass** es die Folge der folgenden Schritte umfasst:
- Bereitstellen eines seitlichen Gliedes (3), um die erste Reihe (2) zu beginnen, und Schrauben des zweiten Stegs (15), der wenigstens an seinen Enden ein Gewinde aufweist, in das Gewindeloch (11) des Gliedes,
- Bereitstellen eines ersten mittleren Gliedes (16), um die dritte Reihe (6) zu beginnen, und Einstecken des freien Endes des zweiten Stegs (15) in eines der Löcher (13) des mittleren Gliedes,
- Bereitstellen eines seitlichen Gliedes (5), um die zweite Reihe (4) zu beginnen, und Schrauben des seitlichen Gliedes auf den zweiten Steg (15), indem es geschwenkt wird und indem der Gewindeteil des zweiten Stegs (15) in das Gewindeloch (12) desselben seitlichen Gliedes eingeführt wird, wodurch ein erster Abschnitt des Armbandes hergestellt ist.
- Zusammenfügen eines zweiten Abschnitts in der gleichen Weise wie jener, die eben beschrieben worden ist, wobei dieser zweite Abschnitt ebenfalls aus zwei seitlichen Gliedern (17, 18) und aus einem zweiten mittleren Glied (7) gebildet ist, wobei diese Glieder durch einen eingeschraubten Steg (19) miteinander verbunden sind, und Einführen eines Federstegs (14) in ein Durchgangsloch (10) des zweiten mittleren Gliedes (7),
- Zusammenfügen des ersten und des zweiten Abschnitts durch Einführen des zweiten mittleren Gliedes (7) des zweiten Abschnitts in den Raum, der durch die zwei seitlichen Glieder (3, 5) und das mittlere Glied (16) des ersten Abschnitts definiert ist, wobei die Köpfe (20, 21), die der Federsteg (14) trägt, dann in das erste Loch (8) und in das zweite Loch (9), die die jeweiligen seitlichen Glieder (3, 5) des ersten Abschnitts aufweisen, eindringen, und
Zusammenfügen der anderen Abschnitte in der gleichen Weise, bis die gewünschte Länge des Armbandes erhalten wird.
